# EUROPÄISCHE PATENTSCHRIFT

(11) **EP 3 785 853 B1**
(45) Veröffentlichungstag und Bekanntmachung des Hinweises auf die Patenterteilung: **13.07.2022**
(21) Anmeldenummer: 19020496.6
(22) Anmeldetag: 29.08.2019
(51) Int. Cl.: B25B 1/10, B25B 3/00

(54) **SCHRAUBSTOCK**
VICE
ÉTAU

(43) Veröffentlichungstag der Anmeldung: 03.03.2021
(73) Patentinhaber: Scheppach GmbH, 89335 Ichenhausen (DE)
(72) Erfinder: Gallagher, Philip, 89335 Ichenhausen (DE)
(74) Vertreter: Patentanwälte Munk

(56) Entgegenhaltungen:
- DE-C- 371 198
- GB-A- 154 231
- US-A- 4 736 934

## Beschreibung

Die Erfindung betrifft einen zentrisch spannenden Schraubstock gemäß dem Oberbegriff des Anspruchs 1.

Solche Schraubstöcke dienen beispielsweise zur Fixierung von Werkstücken an Ständerbohrmaschinen, wobei es darauf ankommt, dass die Bohrerachse mit einer zentrischen Achse des Werkstücks fluchtet.

Derartige zentrisch spannende Schraubstöcke sind bekannt. So zeigt beispielsweise die US-Patentschrift US 4,736,934 einen Schraubstock nach dem Oberbegriff von Anspruch 1 mit zwei beweglichen Spannbacken, die sich synchron aufeinander zu beziehungsweise voneinander weg bewegen lassen. Dazu sind zwei über Zahnräder gekoppelte Gewindestangen mit gegenläufigen Gewinden und mehreren Führungsstangen zur Zentrierung der Spannbacken vorgesehen. Bei Betätigung einer Handkurbel werden über die Zahnräder die beiden Gewindestangen gedreht und damit die darauf an gegenläufigen Gewinden aufsitzenden Spannbacken aufeinander zu beziehungsweise voneinander weg bewegt. Die Synchronisierung der Bewegung der beiden Spannbacken erfolgt somit über die beiden Gewindespindeln beziehungsweise die darauf angebrachten, gegenläufigen Gewinde. Dadurch, dass die beiden Gewindespindeln dabei außermittig angeordnet sind, befindet sich am Punkt unterhalb der Bohrerachse ein Freiraum, so dass hier bis zur Grundplatte des Schraubstocks durchgebohrt werden kann.

Auch die britische Patentschrift GB 154231 zeigt einen zentrisch spannenden Schraubstock mit zwei Gewindestangen, jeweils mit gegenläufigen Gewinden, zur Zentrierung der Backen. Auch bei diesem Schraubstock sind die beiden Gewindestangen außermittig angeordnet, so dass auch hier nach unten bis zur Grundplatte durchgebohrt werden kann. Der Antrieb erfolgt hier wiederum über eine Antriebswelle, die den beiden Gewindespindeln zwischengeordnet ist und über ein Abtriebszahnrad mit Antriebszahnrädern an den Gewindespindeln kämmt.

Hiervon ausgehend liegt der vorliegenden Erfindung die Aufgabe zugrunde, einen zentrisch spannenden Schraubstock zu schaffen, bei dem trotz einer kompakten Bauweise eine gute Bedienbarkeit gegeben ist und man auch bei zu tiefem Bohren keine Bauteile des Schraubstocks beschädigt.

Diese Aufgabe wird mit den Merkmalen des Anspruchs 1 gelöst.

Erfindungsgemäß sind dabei eine vordere und eine hintere Halteplatte vorgesehen, die parallel zueinander von einer Grundplatte des Schraubstocks aus nach oben ragen, wobei zwischen den Haltebacken zwei aufeinander zu und voneinander weg verfahrbare Spannbacken angeordnet sind, die mit gegenläufigen Innengewinden auf gegenläufigen Gewindeabschnitten einer Anzahl Gewindespindeln gelagert sind, so dass sie bei einer Drehbewegung aller Gewindespindeln synchron aufeinander zu und voneinander weg verfahrbar sind. Erfindungsgemäß wird die vordere Halteplatte dabei an einem Innengewinde von einer Gewindestange mit einem entsprechenden Außengewindeabschnitt durchgriffen, welche mit ihrem einen Ende drehbar an einem vorderen der beiden Spannbacken angebracht ist und an ihrem anderen Ende mit einer Handbetätigungsanordnung, vorzugsweise in Form eines Drehgriffs versehen ist, so dass bei per Handbetätigungsanordnung und Gewindestange auf den vorderen Spannbacken ausgeübter Kraft, also Druck oder Zug, jede Gewindespindel in Drehbewegung versetzt und der hintere der beiden Spannbacken synchron zum vorderen Spannbacken auf diesen zu oder von ihm weg verfahren wird.

Auf diese Weise gelingt es, eine leichtgängige Verfahrbarkeit der Spannbacken des Schraubstocks bei geringer Teileanzahl und ohne dass eine getriebeartige Ankopplung der Antriebsgewindestange an Gewindespindeln mit gegenläufigen Gewinden nötig wäre, bereitzustellen.

Vorteilhaft ist eine Steigung der gegenläufigen Gewindeabschnitte der Anzahl Gewindespindeln dabei größer oder zumindest gleich der Steigung des Außengewindeabschnitts der Gewindestange, so dass sich der per Gewindestange auf den vorderen Spannbacken ausgeübte Druck oder Zug auch in eine Drehung der Anzahl Gewindespindeln und eine Synchronbewegung des hinteren Spannbackens übersetzen lässt, ohne dass selbsthemmende Reibungskräfte zu groß werden.

Dazu ist es weiterhin vorteilhaft, wenn die Anzahl Gewindespindeln möglichst klein ist. In diesem Sinne besonders bevorzugt ist daher lediglich eine einzige Gewindespindel vorgesehen, so dass sich die Reibungskräfte auf die an der einzigen Gewindepaarung zwischen vorderem Spannbacken und zugeordnetem Gewindeabschnitt der Gewindespindel und der einzigen Gewindepaarung zwischen hinterem Spannbacken und zugeordnetem, gegenläufigen Gewindeabschnitt der Gewindespindel begrenzen.

Um ein unerwünschtes Beschädigen der Gewindespindel durch zu tiefes Einbohren in das zentrisch eingespannte Werkstück zu vermeiden, ist die Gewindespindel dabei vorteilhaft außermittig, also in einem Abstand zu einer durch einen vorgesehenen Mittelpunkt der Einspannung verlaufenden Mittelachse angeordnet. Dies hat jedoch zur Folge, dass über die außermittig angebrachte Gewindespindel Kräfte in die Spannbacken eingebracht werden könnten, die außerhalb der Mittelachse liegen, so dass die Spannbacken zum Verkippen neigen würden, also zu einem sogenannten Schubladeneffekt, wodurch die Spannbacken blockieren und sich nicht mehr verfahren lassen würden. Um dem entgegenzuwirken ist daher vorteilhaft eine zusätzliche Führung auf der der einzigen Gewindespindel gegenüberliegenden Seite der Mittelachse vorgesehen. Vorteilhaft ist die zusätzliche Führung als Führungsstange ausgebildet, die sich von der vorderen Halteplatte zur hinteren Halteplatte parallel zur Mittelachse und zur Gewindespindel erstreckt und die beiden Spannbacken durchdringt.

Die Spannbacken können dabei beispielsweise über Gleitbuchsen auf der Führungsstange geführt sein.

Im Rahmen der Erfindung wäre es jedoch ebenso denkbar, eine Mehrzahl an Führungsstangen und/oder eine Mehrzahl an Gewindespindeln vorzusehen, um eine gleichmäßige Kraftverteilung auf die Spannbacken zu gewährleisten, so dass sich eine kippfreie Transversalbewegung entlang der Mittelachse ergibt. Mit der einzigen Gewindespindel und der einzigen Führungsschiene lässt sich jedoch eine besonders vorteilhafte Reduzierung nicht nur der Reibungskräfte, sondern auch der Teileanzahl und damit der Montagekosten und der Bauteilkomplexität des Schraubstocks erzielen.

Besonders vorteilhaft im Sinne einer gleichmäßigen Kraftverteilung ist es dabei, wenn die einzige Gewindespindel und die einzige Führungsstange in etwa gleich weit von der Mittelachse entfernt sind und die Gewindestange mit der Mittelachse fluchtet, so dass die Krafteinleitung auf den vorderen Spannbacken zentrisch erfolgt und dann eine gleichmäßige Verteilung auf den hinteren Spannbacken erfolgt, wobei im Bereich des Mittelpunkts Platz ist, um eine Beschädigung durch zu tiefes Einbohren zu verhindern. In diesem Sinne vorteilhaft kann eine im Bereich zwischen den beiden geöffneten Spannbacken vorgesehene Werkstückauflage im Bereich des Mittelpunkts mit einer Vertiefung versehen sein.

Um den Schraubstock auf einem Maschinentisch, beispielsweise einer Bohr- oder Fräsmaschine zu befestigen, kann die Grundplatte Langlöcher aufweisen, die von Bolzen durchgreifbar sind, um den Schraubstock mittels Niederhaltern an einem Maschinentisch zu fixieren.

Der Prozess des Ausrichtens und Befestigens des Schraubstocks am Maschinentisch ist dabei essenziell für die Funktion und Genauigkeit des Schraubstocks. Der Mittelpunkt muss exakt unterhalb der Achse des Spannfutters der Bohrmaschine zu liegen kommen, um zu gewährleisten, dass auch genau die Mittelachse des zentrisch eingespannten Werkstücks getroffen wird. Um dies zu gewährleisten, weisen die beiden Spannbacken vorteilhaft vertikal verlaufende und dem Mittelpunkt zugewandte, vorteilhafte V-förmige Nuten auf. Dann kann ein gerader Rundstab dazu verwendet werden, den Mittelpunkt des Schraubstocks genau auf die Bohrachse der Bohrmaschine auszurichten:
Der Stab wird dazu im Spannfutter der Bohrmaschine eingespannt. Anschließend kann der Schraubstock so verschoben werden, dass der Stab bei Absenken des Bohrfutters in die vertikalen Nuten in den Spannbacken eingreift, so dass der Mittelpunkt des Schraubstocks nun exakt auf der Achse des Spannfutters liegt. Anschließend kann der Schraubstock dann am Maschinentisch befestigt werden.

Eine weitere vorteilhafte Weiterbildung betrifft die drehbare Befestigung des dem vorderen Spannbacken zugewandten Endes der Gewindestange an dem vorderen Spannbacken. Hierzu kann ein vorzugsweise in etwa C-förmiger Halter dienen, der an dem vorderen Spannbacken angebracht, beispielsweise angeschraubt ist und mit einer vorzugsweise im Bereich des durch die C-Form gebildeten Nutgrunds angeordneten Schmalseite in eine Nut am Außenumfang der Gewindestange eingreift.

Im Sinne eines kippfreien Laufs bei noch ausreichend geringer Selbsthemmung ist es dabei vorteilhaft, wenn die Gewinde an der Gewindepaarung des Innengewindes der vorderen Halteplatte und des Außengewindeabschnitts der Gewindestange als Trapezgewinde ausgebildet sind. Vorteilhaft können auch die Gewinde an den Gewindepaarungen der Innengewinde der Spannbacken und der gegenläufigen Gewindeabschnitte der Gewindespindel als Trapezgewinde ausgebildet sein.

Die Gewindespindel kann dabei reibungsarm an ihren beiden Enden jeweils mit einer Gleitbuchse an der vorderen Halteplatte und der hinteren Halteplatte gelagert sein. Um dabei das axiale Spiel so gering wie möglich zu halten und am besten ganz zu eliminieren, können dabei Einstellscheiben verwendet werden, die in die eine und/andere Gleitbuchse eingelegt werden können.

Weiterhin lässt sich der Zusammenbau des Schraubstocks vereinfachen, wenn die Innengewinde nicht direkt in das Material der Spannbacken geschnitten werden - was aber durchaus denkbar wäre -, sondern in Gewindeeinsätze, die jeweils an dem vorderen und dem hinteren Spannbacken angebracht, beispielsweise angeschraubt werden können.

Weitere vorteilhafte Weiterbildungen und Merkmale der Erfindung werden anhand der in den beiliegenden Zeichnungen dargestellten Ausführungsform der Erfindung näher erläutert. Es zeigen:
- Figur 1: einen Schraubstock gemäß einer Ausführungsform der Erfindung beim Ausrichten;
- Figur 2: den in Figur 1 gezeigten Schraubstock in geöffneter Stellung; und
- Figur 3: den in den Figuren 1 und 2 gezeigten Schraubstock in Explosionsdarstellung.

Dabei werden die folgenden Bezugsziffern verwendet:
- 1: Gewindespindel
- 2: Spannbacken
- 3: Gewindeeinsätze
- 4: Gleitbuchsen
- 5: vordere Halteplatte
- 6: hintere Halteplatte
- 7: Gewindestange
- 8: Halter
- 9: Handgriff
- 10: Führungsstange
- 11: Werkstückauflage
- 12: Grundplatte
- 13: Rundstab
- 14: zentrische Vertiefung
- 15: V-förmige Nuten

Der in den Figuren gezeigte Schraubstock weist eine Grundplatte 12 mit Langlöchern auf, an denen er an einem Maschinentisch fixiert werden kann. An der Grundplatte sind eine vordere und eine hintere Halteplatte 5, 6 angeschraubt, die von der Grundplatte 12 nach oben ragen. Von der vorderen Halteplatte 5 erstreckt sich eine Gewindespindel 1 zur hinteren Halteplatte 6, die in den beiden Halteplatten 5, 6 jeweils mit einer Gleitbuchse 4 drehbar gelagert ist. Die Gewindespindel weist in ihrer vorderen, der vorderen Halteplatte 5 zugewandten Hälfte einen Gewindeabschnitt auf, der zu einem in ihrer hinteren, der hinteren Halteplatte 6 zugewandten Hälfte angeordneten Gewindeabschnitt gegenläufig ist, aber die gleiche Steigung aufweist.

Der Mittelpunkt der zentrischen Einspannung des Schraubstocks wird dabei in Figur 1 durch einen in zwei V-förmigen Nuten 15 (Figur 2) eingespannten Rundstab 13 markiert. Man erkennt, dass die Gewindestange 1 außermittig parallel zu einer durch den Mittelpunkt der Einspannung verlaufenden Mittelachse angeordnet ist, so dass sie bei einem zu tiefen Einbohren in ein zentrisch eingespanntes Werkstück nicht beschädigt wird. Um auch eine Beschädigung einer Werkstückauflage 11 zu verhindern, weist diese im Bereich des Mittelpunkts eine Vertiefung 14 auf.

Auf der anderen Seite der Mittelachse wie die Gewindestange 1 ist dabei eine Führungsstange 10 angeordnet, so dass ein vorderer Spannbacken 2 und ein hinterer Spannbacken 2 einerseits von der Gewindestange 1 und andererseits von der Führungsstange 10 durchdrungen werden.

Zur Betätigung des Schraubstocks ist dabei eine mit der Mittelachse fluchtende Gewindestange 7 vorgesehen, die mit einem trapezgewindeförmigen Außengewinde (nicht gezeigt) die vordere Halteplatte 5 durchdringt, die ein entsprechendes Innengewinde aufweist. Die Gewindestange 7 ist an ihrem dem vorderen Spannbacken 2 zugewandten Ende mittels eines C-förmigen Halters 8 an dem vorderen Spannbacken 2 angebracht, wobei der Halter 8 an dem vorderen Spannbacken 2 angeschraubt ist und mit einer Schmalseite in seinem C-förmigen Nutgrund in eine zugeordnete Nut im Außenumfang der Gewindestange 7 eingreift.

Am anderen Ende ist die Gewindestange 7 mit einem Handgriff 9 versehen. Dreht nun ein Benutzer in der in Figur 2 gezeigten Stellung des Schraubstocks nach rechts an dem Handgriff 9, so drückt die Gewindestange 7 auf den vorderen Spannbacken 2, welcher über den vorderen Gewindeabschnitt der Gewindespindel 1 und sein an einem angeschraubten Gewindeeinsatz 3 vorgesehenes Innengewinde die Gewindespindel 1 in Drehung versetzt, welche über ihren hinteren, gegenläufigen Gewindeabschnitt und ein an einem weiteren Gewindeeinsatz 3 am hinteren Spannbacken 2 vorgesehenes Innengewinde den hinteren Spannbacken 2 zu einer synchron gegenläufigen Bewegung zum vorderen Spannbacken 2 bewegt, so dass die beiden Spannbacken in die in Figur 1 gezeigte Stellung synchron aufeinander zu bewegt werden.

Abwandlungen und Modifikationen der gezeigten Ausführungsformen sind möglich, ohne den Rahmen der Erfindung zu verlassen, wie sie in den folgenden Patentansprüchen definiert ist.

## Patentansprüche

1. Schraubstock zum zu einem Mittelpunkt zentrischen Einspannen von Werkstücken, mit
einer Grundplatte (12), einer vorderen Halteplatte (5) und einer hinteren Halteplatte (6), die parallel zueinander von der Grundplatte (12) nach oben abstehen,
zwei zwischen den Halteplatten (5, 6) entlang einer durch den Mittelpunkt verlaufenden Mittelachse verfahrbarer Spannbacken (2), und
einer Anzahl sich parallel zur Mittelachse erstreckender Gewindespindeln (1), jeweils mit zwei gegenläufigen Gewindeabschnitten gleicher Steigung, wobei
die Spannbacken (2) eine Anzahl den gegenläufigen Gewindeabschnitten entsprechender Innengewinde aufweisen, an denen sie von den Gewindeabschnitten der Anzahl Gewindespindel (1) durchdrungen sind, so dass die Spannbacken (2) bei Drehung der Anzahl Gewindespindeln (1) synchron aufeinander zu und voneinander weg verfahrbar sind,
**dadurch gekennzeichnet, dass**
die vordere Halteplatte (5) an einem Innengewinde von einer Gewindestange (7) mit einem entsprechenden Außengewindeabschnitt durchgriffen wird, welche mit ihrem einen Ende drehbar an einem vorderen der beiden Spannbacken (2) angebracht ist und an ihrem anderen Ende mit einer Handbetätigungsanordnung, vorzugsweise einem Drehgriff (9) versehen ist, so dass
bei per Handbetätigungsanordnung und Gewindestange (7) auf den vorderen Spannbacken (2) ausgeübter Kraft jede Gewindespindel (1) in Drehbewegung versetzt und der hintere der beiden Spannbacken (2) synchron zum vorderen Spannbacken (2) auf diesen zu oder von ihm weg verfahren wird.

2. Schraubstock nach Anspruch 1, **dadurch gekennzeichnet, dass** eine Steigung der gegenläufigen Gewindeabschnitte der Anzahl Gewindespindel (1) zumindest gleich oder bevorzugt größer als eine Steigung des Außengewindeabschnitts der Gewindestange (7) ist.

3. Schraubstock nach Anspruch 1 oder 2, **dadurch gekennzeichnet, dass** die Gewindepaarung des Innengewindes der vordere Halteplatte (5) und des Außengewindeabschnitts der Gewindestange (7) sowie vorteilhaft die Gewindepaarung der Innengewinde der Spannbacken (2) und der gegenläufigen Gewindeabschnitte der Anzahl Gewindespindel (1) als Trapezgewinde ausgebildet sind.

4. Schraubstock nach Anspruch 1, 2 oder 3, **dadurch gekennzeichnet, dass** zur Befestigung der Gewindestange (7) an dem vorderen Spannbacken (2) ein vorzugsweise in etwa C-förmiger Halter (8) vorgesehen ist, der an dem vorderen Spannbacken (2) angebracht ist und mit einer vorzugsweise im Bereich des durch die C-Form gebildeten Nutgrunds angeordneten Schmalseite in eine Nut am Umfang der Gewindestange (7) greift.

5. Schraubstock nach einem der vorhergehenden Ansprüche, **dadurch gekennzeichnet, dass** eine Anzahl sich von der vorderen Halteplatte (5) zur hinteren Halteplatte (6) parallel zu der Anzahl Gewindespindeln (1) erstreckender Führungsstangen (10) die beiden Spannbacken (2) durchdringt.

6. Schraubstock nach einem der vorhergehenden Ansprüche, **dadurch gekennzeichnet, dass** die Anzahl Gewindespindeln (1) und die Anzahl Führungsstangen (10) jeweils eine einzige Gewindespindel (1) und eine einzige Führungsstange (10) umfasst, die auf einander gegenüber liegenden Seiten und parallel zu der Mittelachse angeordnet sind.

7. Schraubstock nach Anspruch 6, **dadurch gekennzeichnet, dass** die einzige Gewindespindel (1) und die einzige Führungsstange (10) gleich weit von der Mittelachse entfernt sind.

8. Schraubstock nach einem der vorhergehenden Ansprüche, **dadurch gekennzeichnet, dass** die Gewindestange (7) mit der Mittelachse fluchtet.

9. Schraubstock nach einem der vorhergehenden Ansprüche, **dadurch gekennzeichnet, dass** jede Gewindespindel (1) an ihren beiden Enden jeweils mit einer Gleitbuchse (4) an der vorderen Halteplatte (5) und der hinteren Halteplatte (6) gelagert ist.

10. Schraubstock nach Anspruch 9, **dadurch gekennzeichnet, dass** in die Gleitbuchse (4) an der vorderen und/oder hinteren Halteplatte (5, 6) zumindest eine Einstellscheibe eingelegt ist, um das axiale Spiel zwischen dem Ende der Gewindespindel (1) und der Gleitbuchse (4) zu verringern.

11. Schraubstock nach einem der vorhergehenden Ansprüche, **dadurch gekennzeichnet, dass** der vordere und der hintere Spannbacken (5, 6) für jede Gewindespindel (1) jeweils einen daran angebrachten Gewindeeinsatz (3) aufweist, der das Innengewinde aufweist, an dem die jeweilige Gewindespindel (1) den jeweiligen Spannbacken (5, 6) durchdringt.

12. Schraubstock nach einem der vorhergehenden Ansprüche, **dadurch gekennzeichnet, dass** die beiden Spannbacken (2) vertikal verlaufende und dem Mittelpunkt zugewandte, v-förmige Nuten (15) aufweisen.

13. Schraubstock nach einem der vorhergehenden Ansprüche, **dadurch gekennzeichnet, dass** in einem Bereich zwischen den beiden geöffneten Spannbacken (2) eine Werkstückauflage (11) vorgesehen ist, die im Bereich des Mittelpunkts mit einer Vertiefung (14) versehen ist.

14. Schraubstock nach einem der vorhergehenden Ansprüche, **dadurch gekennzeichnet, dass** die beiden Spannbacken (2) auf jeder Führungsstange (10) bevorzugt mit Gleitbuchsen oder anderer Linearlager gelagert sind.

15. Schraubstock nach einem der vorhergehenden Ansprüche, **dadurch gekennzeichnet, dass** die Grundplatte (12) Langlöcher aufweist, die von Bolzen durchgreifbar sind, um den Schraubstock mittels Niederhaltern an einem Maschinentisch zu fixieren.

## Claims

1. Vice for clamping workpieces centrically to a center point, comprising
a base plate (12), a front holding plate (5) and a rear holding plate (6) projecting upwardly parallel to each other from the base plate (12),
two clamping jaws (2) movable between the holding plates (5, 6) along a center axis extending through the center point, and
a number of threaded spindles (1) extending parallel to the center axis, each having two oppositely directed threaded portions of the same pitch, wherein
the clamping jaws (2) have a number of internal threads corresponding to the oppositely directed threaded portions, at which they are penetrated by the threaded portions of the number of threaded spindles (1), so that the clamping jaws (2) are synchronously movable towards and away from each other upon rotation of the number of threaded spindles (1),
**characterized in that**
the front holding plate (5) is penetrated at an internal thread by a threaded rod (7) with a corresponding external threaded portion, which rod is rotatably attached at its one end to a front one of the two clamping jaws (2) and at its other end is provided with a manual actuating arrangement, preferably a rotary handle (9), so that
when force is exerted on the front clamping jaw (2) by means of the manual actuating arrangement and threaded rod (7), each threaded spindle (1) is set in rotary motion and the rear one of the two clamping jaws (2) is moved towards or away from the front clamping jaw (2) synchronously with the latter.

2. Vice according to claim 1, **characterized in that** a pitch of the counter-rotating threaded portions of the number of threaded spindles (1) is at least equal to or preferably greater than a pitch of the external threaded portion of the threaded rod (7).

3. Vice according to claim 1 or 2, **characterized in that** the thread pairing of the internal thread of the front holding plate (5) and of the external threaded portion of the threaded rod (7) as well as advantageously the thread pairing of the internal thread of the clamping jaws (2) and of the counter-rotating threaded portions of the number of threaded spindles (1) are formed as trapezoidal threads.

4. Vice according to claim 1, 2 or 3, **characterized in that** for fastening the threaded rod (7) to the front clamping jaw (2) a preferably approximately C-shaped holder (8) is provided, which is attached to the front clamping jaw (2) and engages with a narrow side, preferably arranged in the region of the groove base formed by the C-shape, in a groove on the circumference of the threaded rod (7).

5. Vice according to one of the preceding claims, **characterized in that** a number of guide rods (10) extending from the front holding plate (5) to the rear holding plate (6) parallel to the number of threaded spindles (1) penetrate the two clamping jaws (2).

6. Vice according to one of the preceding claims, **characterized in that** the number of threaded spindles (1) and the number of guide rods (10) each comprise a single threaded spindle (1) and a single guide rod (10) arranged on opposite sides and parallel to the center axis.

7. Vice according to claim 6, **characterized in that** the single threaded spindle (1) and the single guide rod (10) are equidistant from the center axis.

8. Vice according to one of the preceding claims, **characterized in that** the threaded rod (7) is aligned with the center axis.

9. Vice according to one of the preceding claims, **characterized in that** each threaded rod (1) is supported at its two ends by a respective sliding bush (4) on the front holding plate (5) and the rear holding plate (6).

10. Vice according to claim 9, **characterized in that** at least one adjusting washer is inserted into the sliding bush (4) on the front and/or rear holding plate (5, 6) in order to reduce the axial play between the end of the threaded spindle (1) and the sliding bush (4).

11. Vice according to one of the preceding claims, **characterized in that** the front and rear clamping jaws (5, 6) for each threaded spindle (1) each have a threaded insert (3) attached thereto, which has the internal thread at which the respective threaded spindle (1) penetrates the respective clamping jaw (5, 6).

12. Vice according to one of the preceding claims, **characterized in that** the two clamping jaws (2) have V-shaped grooves (15) extending vertically and facing the center point.

13. Vice according to one of the preceding claims, **characterized in that** a workpiece support (11) is provided in a region between the two open clamping jaws (2), which workpiece support is provided with a recess (14) in the region of the center point.

14. Vice according to one of the preceding claims, **characterized in that** the two clamping jaws (2) are preferably mounted on each guide rod (10) by means of sliding bushings or other linear bearings.

15. Vice according to one of the preceding claims, **characterized in that** the base plate (12) has elongated holes through which bolts can pass in order to fix the vice to a machine table by means of holding-down devices.

## Revendications

1. Étau pour le serrage centré par rapport à un point central de pièces, avec
une plaque de socle (12), une plaque de maintien antérieure (5) et une plaque de maintien postérieure (6) qui dépassent de la plaque de socle (12) parallèlement l'une à l'autre,
deux mors de serrage (2) déplaçables entre les plaques de maintien (5, 6) le long d'un axe médian passant par le point central et
un certain nombre de broches filetées (1) qui s'étendent parallèlement à l'axe médian, chacune avec deux segments filetées de sens opposé et de même pas, dans lequel
les mors de serrage (2) présentent un certain nombre de filetages intérieurs correspondant aux segments filetés de sens opposé sur lesquels ils sont traversés par les segments filetés du nombre correspondant de tiges filetées (1), de sorte que les mors de serrage (2) peuvent être rapprochés et écartés de façon synchrone lors de la rotation du nombre en question de tiges filetées (1),
**caractérisé en ce que** la plaque de maintien antérieure (5) est traversée sur un filetage intérieur par une tige filetée (7) possédant un segment de filetage extérieur correspondant, dont une extrémité est posée avec possibilité de rotation sur un mors antérieur des deux mors de serrage (2) et munie à son autre extrémité d'un dispositif d'actionnement manuel, de préférence une poignée tournante (9) de sorte que, lorsqu'une force est exercée sur le mors de serrage antérieur (2) via le dispositif d'actionnement manuel et la tige filetée (7), chaque tige filetée (1) est mise en mouvement en rotation et le mors postérieur des deux mors de serrage (2) est rapproché ou écarté du mors de serrage antérieur (2) de façon synchrone avec celui-ci.

2. Étau selon la revendication 1, **caractérisé en ce qu'**un pas des segment filetés de sens opposé du certain nombre de tiges filetées (1) est au moins égal ou de préférence supérieur à un pas du segment de filetage extérieur de la tige filetée (7).

3. Étau selon la revendication 1 ou 2, **caractérisé en ce que** la paire de filets du filetage intérieur de la plaque de maintien antérieure (5) et du segment de filetage extérieur de la tige filetée (7) et, avantageusement, la paire de filets du filetage intérieur du mors de serrage (2) et des segments filetés de sens opposé du certain nombre de tiges filetées (1) sont conformées comme un filetage trapézoïdal.

4. Étau selon la revendication 1, 2 ou 3, **caractérisé en ce qu'**en vue de la fixation de la tige filetée (7) sur le mors de serrage antérieur (2), il est prévu un support (8) de préférence en forme de C, qui est monté sur le mors de serrage antérieur (2) et se met en prise, par un petit côté disposé de préférence dans le fond de gorge formé par la forme de C, dans une gorge sur la circonférence de la tige filetée (7).

5. Étau selon l'une des revendications précédentes, **caractérisé en ce qu'**un certain nombre de tiges de guidage (10) qui s'étendent de la plaque de maintien antérieure (5) à la plaque de maintien postérieure (6) parallèlement au certain nombre de tiges filetées (1) traversent les deux mors de serrage (2).

6. Étau selon l'une des revendications précédentes, **caractérisé en ce que** le certain nombre de tiges filetées (1) et le certain nombre de tiges de guidage (10) comprennent chacun une seule tige filetée (1) et une seule tige de guidage (10) qui sont disposées sur des côtés opposés l'une à l'autre et parallèlement à l'axe médian.

7. Étau selon la revendication 6, **caractérisé en ce que** l'unique tige filetée (1) et l'unique tige de guidage (10) sont éloignées de la même distance de l'axe médian.

8. Étau selon l'une des revendications précédentes, **caractérisé en ce que** la tige filetée (7) est alignée sur l'axe médian.

9. Étau selon l'une des revendications précédentes, **caractérisé en ce que** chaque tige filetée (1) est supportée à chacune de ses deux extrémités avec une douille de glissement (4) sur la plaque de maintien antérieure (5) et la plaque de maintien postérieure (6).

10. Étau selon la revendication 9, **caractérisé en ce qu'**au moins une rondelle de réglage est insérée dans la douille de glissement (4) de la plaque de maintien antérieure et/ou postérieure (5, 6) pour réduire le jeu axial entre l'extrémité de la tige filetée (1) et la douille de glissement (4).

11. Étau selon l'une des revendications précédentes, **caractérisé en ce que** les mors de serrage antérieur et postérieur (5, 6) présentent pour chaque tige filetée (1) un insert fileté (3) disposé dessus, qui présente le filetage intérieur dans lequel chaque tige filetée (1) traverse le mors de serrage (5, 6) correspondant.

12. Étau selon l'une des revendications précédentes, **caractérisé en ce que** les deux mors de serrage (2) présentent des gorges (15) en forme de V verticales et tournées vers le point central.

13. Étau selon l'une des revendications précédentes, **caractérisé en ce qu'**il est prévu dans une zone comprise entre les deux mors de serrage (2) ouverts un appui porte-pièce (11) qui est muni d'un creux (14) au niveau du point central.

14. Étau selon l'une des revendications précédentes, **caractérisé en ce que** les deux mors de serrage (2) sont supportés sur chaque tige de guidage (10) avec de préférence des douilles de glissement ou autres paliers linéaires.

15. Étau selon l'une des revendications précédentes, **caractérisé en ce que** la plaque de socle (12) présente des trous oblongs dans lesquels des boulons peuvent être insérés pour fixer l'étau sur une table de machine au moyen de cales de retenue.
